# EUROPÄISCHE PATENTANMELDUNG

(11) **EP 4 699 703 A1**
(43) Veröffentlichungstag der Anmeldung: **25.02.2026**
(21) Anmeldenummer: 24196257.0
(22) Anmeldetag: 23.08.2024
(51) Int. Cl.: B05B 1/18, B05B 1/16

(54) **BRAUSE**

(71) Anmelder: Hansgrohe SE, 77761 Schiltach (DE)
(72) Erfinder: Kinle, Ulrich, 77773 Schenkenzell (DE); Melle, Fabian, 77770 Durbach (DE)
(74) Vertreter: Patentanwälte Ruff, Wilhelm, Beier, Dauster & Partner mbB

(57) **Zusammenfassung**

1. Brause.

2.1. Die Erfindung bezieht sich auf eine Brause mit einem Grundkörper mit einem Brausefluideinlass, einer Strahlscheibeneinheit (3), die sich an einer Brausestrahlaustrittsseite des Grundkörpers befindet und mehrere voneinander fluidgetrennte Gruppen von Brausestrahlaustrittsöffnungen (5, 6) aufweist, und mehreren Fluidverbindungen (7, 8) vom Brausefluideinlass zu je einer der Gruppen von Brausestrahlaustrittsöffnungen (5, 6).

2.2. Erfindungsgemäß ist im Grundkörper ein von einem Kammerboden und einer Kammerdecke begrenzter Hohlraum (9) gebildet, der durch eine fluiddichte Trennwandstruktur (23) zwischen dem Kammerboden und der Kammerdecke in mehrere lateral voneinander getrennte Fluidkammern (19, 20) aufgeteilt ist, wobei die erste Gruppe von Brausestrahlaustrittsöffnungen (5) mit einer ersten (19) der Fluidkammern (19, 20) in Fluidverbindung steht und die zweite Gruppe von Brausestrahlaustrittsöffnungen (6) mit einer zweiten (20) der Fluidkammern (19, 20) in Fluidverbindung steht. Zudem weist die erste Fluidkammer (19) einen oder mehrere, von einem Einlass (13) in die erste Fluidkammer (19) abgehende erste Hauptkanäle (15, 15i, 15₂) und mindestens zwei von dem einen oder von mindestens einem der mehreren ersten Hauptkanäle (15, 15i, 15₂) abgehende, benachbarte erste Abzweigkanäle (14₁, 14₂) aufweist, wobei die zwei benachbarten ersten Abzweigkanäle (14₁, 14₂) oder zwei benachbarte, von zwei der ersten Hauptkanäle (15) versorgte Bereiche (B11, B12) der ersten Fluidkammer (19) lateral durch einen zwischenliegenden Bereich (B2) der zweiten Fluidkammer (20) voneinander beabstandet angeordnet sind.

2.3. Verwendung z.B. als sanitäre Handbrause oder Kopfbrause oder Seitenbrause.

## Beschreibung

Die Erfindung bezieht sich auf eine Brause, insbesondere eine Sanitärbrause, nach dem Oberbegriff des Anspruchs 1.

Diese Brause beinhaltet einen Grundkörper mit einem Brausefluideinlass, eine Strahlscheibeneinheit, die sich an einer Brausestrahlaustrittsseite des Grundkörpers befindet und mehrere voneinander fluidgetrennte Gruppen von Brausestrahlaustrittsöffnungen aufweist, und mit mehreren Fluidverbindungen vom Brausefluideinlass zu je einer der Gruppen von Brausestrahlaustrittsöffnungen.

Brausen dieser Art dienen typischerweise dazu, ein Brausefluid wahlweise mit unterschiedlichen Brausestrahlarten, z.B. als Massagestrahl über eine zugehörige Gruppe der Brausestrahlaustrittsöffnungen und als weicher Brausestrahl über eine zugehörige andere Gruppe der Brausestrahlaustrittsöffnungen, und/oder mit unterschiedlicher Fluidmenge abgeben zu können, z.B. in geringerer Menge über nur eine der Gruppen von Brausestrahlaustrittsöffnungen und in höherer Menge über mehrere der Gruppen von Brausestrahlaustrittsöffnungen. Derartige Brausen finden insbesondere als Sanitärbrausen und dort z.B. als Handbrausen oder als Kopfbrausen Verwendung, wobei in diesem Fall üblicherweise Wasser als Brausefluid fungiert. Diese Brausen eignen sich jedoch in gleicher Weise für nicht-sanitäre Brauseanwendungen, bei denen ein beliebiges Fluid als Brausestrahl abgegeben werden soll.

Für Brausen mit mehreren Gruppen von Brausestrahlaustrittsöffnungen ist es bekannt, die zugehörigen Fluidverbindungen in unterschiedlichen Ebenen anzuordnen, d.h. in der Strahlaustrittsrichtung gesehen übereinander. Dies erfordert jedoch eine entsprechend große Bauhöhe der Brause und führt zu einer relativ hohen Menge an Restwasser in der Brause nach einem Abstellen der Brause, was wiederum unerwünschtes Nachtropfen von Restwasser begünstigen kann.

Die Patentschrift DE 10 2012 213 518 B3 offenbart eine gattungsgemäße Brause mit einem Brausekopfgehäuse, das von einer Strahlaustrittsöffnungen aufweisenden Strahlscheibe abgeschlossen ist, einem Wassereinlass in das Brausekopfgehäuse und drei voneinander getrennten Wasserführungen in dem Brausekopfgehäuse, die jeweils zu einer von drei Gruppen von Strahlaustrittsöffnungen in der Strahlscheibe führen, wobei zwischen je zwei Gruppen von Strahlaustrittsöffnungen eine Abdichtung angeordnet ist, die eine Öffnung zwischen den Gruppen von Strahlaustrittsöffnungen mindestens zeitweise schließt und damit die Gruppen von Strahlaustrittsöffnungen gegeneinander abdichtet, wobei eine Gruppe zentrisch angeordnet ist und die beiden anderen Gruppen diese zentrische Gruppe in Ringform koaxial umgeben. Durch eine Trennwand getrennt erstreckt sich um das Ende einer ersten Wasserführung eine zweite Wasserführung, die als angenäherter Ringkanal ausgebildet ist, und durch eine weitere Trennwand getrennt wird die zweite Wasserführung von einer ebenfalls als Ringkanal ausgebildeten dritten Wasserführung umgeben.

Die Offenlegungsschrift EP 2 537 592 A1 offenbart einen Duschkopf als Teil einer Sanitärarmatur bestehend aus einer Oberschale und einer Unterschale mit darin angeordneten Durchlassöffnungen für das über den Duschkopf zu verteilende Wasser, wobei im Inneren des Duschkopfes eine aus einem dichtenden Elastomer bestehende Wasserführungsmatte mit einer an einem zentralen Wassereinlass angeschlossenen Anordnung von in deren Oberfläche ausgebildeten Wasserkanälen eingelegt ist. Im Boden der Matte sind mit den zugeordneten Durchlassöffnungen in der Unterschale fluchtend angeordnete Ausströmöffnungen ausgebildet. Dabei ist von dem zentralen Wassereinlass zu jeder einzelnen Ausströmöffnung ein einzelner Wasserkanal ohne eine Verbindung mit zu anderen Ausströmöffnungen führenden Wasserkanälen geführt. Die Oberschale liegt mit einer ebenen Auflagefläche auf der Wasserführungsmatte auf und die in der Wasserführungsmatte ausgebildeten Wasserkanäle schließen an deren offener Oberfläche dichtend ab.

Die Offenlegungsschrift US 5 246 301 A offenbart einen Duschkopf mit einem Brausefluideinlass und einer Strahlscheibeneinheit mit zwei voneinander fluidgetrennten Gruppen von Brausestrahlaustrittsöffnungen. Im Grundkörper des Duschkopfs ist ein Hohlraum durch einen inneren Zwischenboden in zwei voneinander getrennte, in der Strahlaustrittsrichtung gesehen übereinanderliegende Fluidkammern aufgeteilt, die jeweils einer der Gruppen von Brausestrahlaustrittsöffnungen zugeordnet sind.

Der Erfindung liegt als technisches Problem die Bereitstellung einer Brause der eingangs genannten Art zugrunde, die gegenüber dem oben erwähnten Stand der Technik Vorteile insbesondere hinsichtlich ihrer Brausestrahlabgabefunktionalität bzw. Strahlperformance und/oder ihres Aufbaus mit relativ wenig Bauteilen, relativ geringen Herstellungskosten, einer kompakten, schlanken Bauweise, geringer Nachtropfzeit und geringem Wasserverbrauch bietet.

Die Erfindung löst dieses Problem durch die Bereitstellung einer Brause mit den Merkmalen des Anspruchs 1. Vorteilhafte Weiterbildungen der Erfindung sind in den Unteransprüchen angegeben, deren Wortlaut hiermit durch Verweis zum Bestandteil der Beschreibung gemacht wird. Dies schließt insbesondere auch alle Ausführungsformen der Erfindung ein, die sich aus den Merkmalskombinationen ergeben, die durch die Rückbezüge in den Unteransprüchen definiert sind.

Bei der erfindungsgemäßen Brause ist im Grundkörper ein von einem Kammerboden und einer Kammerdecke begrenzter Hohlraum gebildet, der durch eine fluiddichte Trennwandstruktur zwischen dem Kammerboden und der Kammerdecke in mehrere lateral voneinander getrennte Fluidkammern aufgeteilt ist. Eine erste der Fluidkammern ist Teil einer ersten Fluidverbindung vom Brausefluideinlass zu einer ersten der Gruppen von Brausestrahlaustrittsöffnungen, und eine zweite der Fluidkammern ist Teil einer zweiten Fluidverbindung vom Brausefluideinlass zu einer zweiten der Gruppen von Brausestrahlaustrittsöffnungen. Dadurch steht die erste Gruppe von Brausestrahlaustrittsöffnungen mit der ersten Fluidkammer in Fluidverbindung, und die zweite Gruppe von Brausestrahlaustrittsöffnungen steht mit der zweiten Fluidkammer in Fluidverbindung. Zudem weist die erste Fluidkammer einen oder mehrere, von einem Einlass in die erste Fluidkammer abgehende erste Hauptkanäle und mindestens zwei von dem einen oder von mindestens einem der mehreren ersten Hauptkanäle abgehende, benachbarte erste Abzweigkanäle auf, wobei die zwei benachbarten ersten Abzweigkanäle oder zwei benachbarte, von zwei der ersten Hauptkanäle versorgte Bereiche der ersten Fluidkammer lateral durch einen zwischenliegenden Bereich der zweiten Fluidkammer voneinander beabstandet angeordnet sind.

Diese Konfiguration mit der speziellen Anordnung der Hauptkanäle und der Abzweigkanäle bietet diverse Vorteile bezüglich des Aufbaus und der Bauweise der Brause sowie ihrer Brausestrahlabgabefunktionalität. Diese spezielle Anordnung ermöglicht einen flachen Aufbau der Brause, der z.B. aus Designgründen wünschenswert sein kann und durch den sich als weiterer Vorteil beim Abstellen der Brause Restwasser im Grundkörper und dadurch auch die Nachtropfzeit der Brause geringhalten lassen. Aufgrund weniger Bauteile lässt sich die Brause einfach und auch kostengünstig herstellen. Zudem ist es beispielsweise möglich, die eine der beiden Gruppen von Brausestrahlaustrittsöffnungen mit Warmwasser zu versorgen und die andere der beiden Gruppen von Brausestrahlaustrittsöffnungen mit Kaltwasser zu versorgen. Indem die erwähnten benachbarten ersten Abzweigkanäle lateral durch einen zwischenliegenden Bereich der zweiten Fluidkammer voneinander beabstandet angeordnet sind, wird sehr vorteilhaft die Voraussetzung dafür geschaffen, mindestens zwei der Gruppen von Brausestrahlaustrittsöffnungen über zumindest einen Teilbereich der gesamten Ausdehnung der Strahlscheibeneinheit hinweg flächig verteilt und ineinander verschachtelt anordnen zu können. Letzteres ermöglicht bei Bedarf eine entsprechend über die betreffende Austrittsfläche der Strahlscheibeneinheit relativ gleichmäßig verteilte Abgabe des Brausefluids über jede von mindestens zwei der mehreren Gruppen von Brausestrahlaustrittsöffnungen, insbesondere sowohl über eine erste als auch eine davon verschiedene zweite Gruppe von Brausestrahlaustrittsöffnungen.

So weist in einer vorteilhaften Ausführungsform die erste Fluidkammer einen, von dem Einlass in die erste Fluidkammer abgehenden ersten Hauptkanal und mindestens zwei von dem Hauptkanal abgehende, benachbarte erste Abzweigkanäle auf, wobei die zwei benachbarten ersten Abzweigkanäle lateral durch einen zwischenliegenden Bereich der zweiten Fluidkammer voneinander beabstandet angeordnet sind. In einer weiteren vorteilhaften Ausführungsform weist die erste Fluidkammer mehrere, von dem Einlass in die erste Fluidkammer abgehende erste Hauptkanäle und mindestens zwei von mindestens einem der mehreren ersten Hauptkanäle abgehende, benachbarte erste Abzweigkanäle auf, wobei die zwei benachbarten ersten Abzweigkanäle oder zwei benachbarte, von zwei der ersten Hauptkanäle versorgte Bereiche der ersten Fluidkammer lateral durch einen zwischenliegenden Bereich der zweiten Fluidkammer voneinander beabstandet angeordnet sind.

In einer funktionell und konstruktiv vorteilhaften Ausführung verlaufen mindestens zwei benachbarte erste Abzweigkanäle auf mindestens zwei parallel zueinander versetzten Linien, z.B. zwei radial versetzte, in einer Umfangsrichtung der Strahlscheibeneinheit geschlossene Linien mit kreisförmigem, ovalem, polygonalem oder andersartigem Verlauf.

In entsprechenden Ausführungen kann die Strahlscheibeneinheit mehr als zwei voneinander fluidgetrennte Gruppen von Brausestrahlaustrittsöffnungen aufweisen, beispielsweise drei oder vier, die jeweils Fluidverbindungen vom Brausefluideinlass zu ihren entsprechenden Brausestrahlaustrittsöffnungen aufweisen. Dementsprechend kann in diesem Fall der Hohlraum durch die Trennwandstruktur zwischen dem Kammerboden und der Kammerdecke in mehr als zwei, beispielsweise in drei oder vier, lateral voneinander getrennte Fluidkammern aufgeteilt sein.

Die mehreren Fluidkammern liegen vorzugsweise in einer gemeinsamen Ebene, die im Wesentlichen parallel zu der Kammerdecke liegt, was die Erzielung einer sehr flachen Bauform für die Brause begünstigt.

Die Gruppen von Brausestrahlaustrittsöffnungen können in entsprechenden Ausführungen in ihrer Art, Größe und/oder Form unterschiedliche Brausestrahlaustrittsöffnungen beliebiger herkömmlicher Art aufweisen. Die Brause ist in entsprechenden Ausführungen als Sanitärbrause ausgeführt, kann sich jedoch in gleicher Weise für nicht-sanitäre Brauseanwendungen eignen, bei denen ein beliebiges Fluid als Brausestrahl abgegeben werden soll.

In einer Weiterbildung der Erfindung weist der Kammerboden auf seiner der Kammerdecke zugewandten Seite eine steife Vorsprungstruktur auf, die unter Bildung der Trennwandstruktur mit der Kammerdecke zusammenwirkt. Dies stellt eine konstruktiv und funktionell vorteilhafte Realisierung einer fluiddichten Trennung des Hohlraums im Grundkörper in mehrere lateral voneinander getrennte Fluidkammern dar. Die Vorsprungstruktur hat eine kammerbildende Funktion, ist vorzugsweise im Wesentlichen vertikal zu dem Kammerboden ausgebildet, liegt an der Kammerdecke fluiddicht an und bildet die Trennwandstruktur. In einer alternativen Ausgestaltung weist die Kammerdecke auf ihrer dem Kammerboden zugewandten Seite eine steife Vorsprungstruktur auf, die unter Bildung der Trennwandstruktur mit dem Kammerboden zusammenwirkt. In einer weiteren alternativen Ausgestaltung weisen sowohl der Kammerboden auf seiner der Kammerdecke zugewandten Seite als auch die Kammerdecke auf ihrer dem Kammerboden zugewandten Seite jeweils eine steife Vorsprungstruktur auf, wobei die beiden Vorsprungstrukturen die Trennwandstruktur bilden. In entsprechenden Ausführungen ist die Vorsprungstruktur je nach Ausführung einteilig an dem Kammerboden und/oder an der Kammerdecke ausgebildet. Der Kammerboden und die Kammerdecke sind vorzugsweise an separaten Bauteilen ausgebildet, die im Zusammenbau der Brause lösbar miteinander verbunden sind.

In einer Weiterbildung der Erfindung ist im Grundkörper zwischen dem Kammerboden und der Kammerdecke eine steife Einlegestruktur angeordnet, die unter Bildung der Trennwandstruktur mit dem Kammerboden und der Kammerdecke zusammenwirkt. Die Einlegestruktur hat eine kammerbildende Funktion, ist vorzugsweise im Wesentlichen vertikal zu dem Kammerboden und der Kammerdecke ausgebildet, liegt sowohl an dem Kammerboden als auch an der Kammerdecke fluiddicht an und bildet die Trennwandstruktur. Die Einlegestruktur ist ein gegenüber der Kammerdecke und dem Kammerboden eigenständiges, zwischen die Kammerdecke und den Kammerboden eingelegtes Bauteil und kann daher auch in ihrem Material unabhängig davon gewählt werden.

In einer Weiterbildung der Erfindung weist die zweite Fluidkammer einen oder mehrere, von einem Einlass in die zweite Fluidkammer abgehende zweite Hauptkanäle und mindestens zwei von dem einen oder von mindestens einem der mehreren zweiten Hauptkanäle abgehende, benachbarte zweite Abzweigkanäle auf, die von einem gemeinsamen zweiten Hauptkanal abgehen. Dabei sind mindestens zwei der ersten Abzweigkanäle und mindestens einer der zweiten Abzweigkanäle ineinander verschachtelt angeordnet. Ineinander verschachtelt angeordnet bedeutet, dass der mindestens eine der zweiten Abzweigkanäle entlang seiner Längserstreckung mit seinen beiden Längsseiten an jeweils einen der mindestens zwei ersten Abzweigkanäle anliegt bzw. angrenzt, d.h. benachbart ist, soweit es sich nicht um einen am Rand der Abzweigkanalanordnung liegenden Abzweigkanal handelt, der dementsprechend nur an einen anderen Abzweigkanal angrenzt. Dies realisiert eine vorteilhafte, vergleichsweise homogene Strahlperformance, indem sowohl die ersten Brausestrahlaustrittsöffnungen als auch die zweiten Brausestrahlaustrittsöffnungen in der Strahlscheibeneinheit oder jedenfalls über einen Teilbereich derselben hinweg gleichmäßig verteilt angeordnet sein können. Diese vorteilhafte Maßnahme ermöglicht zudem sowohl für die Gruppe erster Brausestrahlaustrittsöffnungen als auch für die Gruppe zweiter Brausestrahlaustrittsöffnungen eine relativ große Benetzungsfläche bei minimalem Wasserverbrauch.

Die ersten und zweiten Brausestrahlaustrittsöffnungen können beispielsweise zumindest in einem Teilbereich, insbesondere in einem Mittenbereich, der Strahlscheibeneinheit in einem Schachbrettmuster angeordnet sein. In diesem Fall liegen somit die ersten Brausestrahlaustrittsöffnungen und die zweiten Brausestrahlaustrittsöffnungen sowohl in einer Zeilenrichtung, hier auch als horizontale Richtung bezeichnet, als auch in einer dazu senkrechten Spaltenrichtung, hier auch als vertikale Richtung bezeichnet, abwechselnd nebeneinander. Unter der Spaltenrichtung bzw. vertikalen Richtung und der Zeilenrichtung bzw. horizontalen Richtung werden vorliegend zwei zueinander senkrechte Richtungen in der Ebene der Strahlscheibeneinheit verstanden, in der die zweidimensionale Anordnung der Brausestrahlaustrittsöffnungen liegt. Speziell kann die Spaltenrichtung bzw. vertikale Richtung z.B. eine Richtung parallel zu einer Längsschnittebene der Brause sein, in der ggf. ein Handgriff der Brause verläuft, während die Zeilenrichtung bzw. horizontale Richtung verläuft dementsprechend senkrecht zu dieser Längsschnittebene. Daraus folgt, dass längs zugehöriger Diagonalen nur die ersten bzw. nur die zweiten Brausestrahlaustrittsöffnungen aufeinanderfolgend angeordnet sind.

In einer Ausgestaltung der Erfindung sind alle oder zumindest ein Teil der von dem jeweiligen Hauptkanal abgehenden Abzweigkanäle als Sackgassenkanäle ausgebildet. Dies stellt eine vorteilhafte Realisierung für eine homogene Verteilung der Brausestrahlaustrittsöffnungen und somit für die Erzielung einer relativ homogenen Strahlperformance unterschiedlicher Strahlvarianten dar. Die Brausestrahlaustrittsöffnungen sind in entsprechenden Ausführungen entlang des einen oder der mehrere Hauptkanäle und der Abzweigkanäle angeordnet. In alternativen Ausführungen sind die Brausestrahlaustrittsöffnungen nur entlang der Abzweigkanäle angeordnet. In entsprechenden Realisierungen weisen die Verteilkanalstrukturen der Fluidkammern jeweils mindestens drei, vorzugsweise mindestens zehn, Sackgassenkanäle auf.

In einer Ausgestaltung der Erfindung verläuft der erste Hauptkanal und/oder der zweite Hauptkanal ringförmig und die Abzweigkanäle verlaufen vom zugehörigen Hauptkanal abgehend nach innen oder nach außen. Dies stellt vorteilhafte Realisierungen für eine relativ homogene Verteilung der Brausestrahlaustrittsöffnungen dar. Speziell können die vom ersten Hauptkanal abgehenden Abzweigkanäle z.B. nach innen und nach außen verlaufen. Der erste Hauptkanal und/oder der zweite Hauptkanal verlaufen vorzugsweise kreisringförmig oder kreisförmig. In alternativen Ausführungen verläuft der erste und/oder der zweite Hauptkanal auf einer oder mehreren Polygonlinien. In entsprechenden Realisierungen liegen der erste Hauptkanal und/oder der zweite Hauptkanal auf jeweils einer Radiuslinie der Strahlscheibeneinheit und die Abzweigkanäle verlaufen davon abgehend bogenförmig. Der erste Hauptkanal und der zweite Hauptkanal können hierbei beispielsweise auf einer gemeinsamen Achse liegen, also auf einer gemeinsamen Durchmesserlinie der Strahlscheibeneinheit. Die Abzweigkanäle verlaufen in entsprechenden Ausführungen jeweils von dem entsprechenden Hauptkanal abgehend kreisbogenförmig, d.h. entlang von Kreisbogenliniensegmenten mit einem Kreiszentrum in der Mitte der Strahlscheibeneinheit, wobei die Abzweigkanäle abgehend von dem einen Hauptkanal mit ihren Enden jeweils an den anderen Hauptkanal angrenzen.

In einer Weiterbildung der Erfindung liegt zumindest ein Teil der ersten und zweiten Brausestrahlaustrittsöffnungen in Umfangsrichtung alternierend auf einer oder mehreren konzentrischen Kreislinien, Ovallinien oder Polygonlinien. Vorzugsweise liegen auf jeder der mehreren Kreislinien bzw. Ovallinien oder Polygonlinien erste Brausestrahlaustrittsöffnungen und zweite Brausestrahlaustrittsöffnungen abwechselnd nebeneinander, so dass auf der jeweiligen Linie Brausestrahlaustrittsöffnungen einer Gruppe nicht unmittelbar nebeneinander liegen. Dies stellt vorteilhafte Realisierungen für eine homogene Verteilung der Brausestrahlaustrittsöffnungen für die verschiedenen Strahlvarianten dar. In alternativen Ausführungen können die ersten und zweiten Brausestrahlaustrittsöffnungen z.B. entlang von geraden Linien, wie in einer Zeilen- oder Spaltenrichtung oder einer Diagonalenrichtung, alternierend angeordnet sein.

In einer Weiterbildung der Erfindung ist der Kammerboden als eine steife Platte aus einem steifen Material gebildet und die Kammerdecke ist als eine Elastomerplatte gebildet, wobei der Kammerboden auf seiner der Kammerdecke zugewandten Seite die steife Vorsprungstruktur aufweist. Dies realisiert eine vorteilhafte fluiddichte Trennwandstruktur zwischen dem Kammerboden und der Kammerdecke, bei der die steife Vorsprungstruktur für die nötige Festigkeit bzw. Druckstabilität und die Elastomerplatte für die nötige Abdichtung sorgen. In alternativen Ausführungen ist mit gleichem Vorteil die Kammerdecke als eine steife Platte aus einem steifen Material gebildet und der Kammerboden ist als eine Elastomerplatte gebildet, wobei in diesem Fall die Kammerdecke auf ihrer dem Kammerboden zugewandten Seite die steife Vorsprungstruktur aufweist.

In einer Ausgestaltung der Erfindung weist die Kammerdecke auf ihrer dem Kammerboden zugewandten Seite eine zu deren steifen Vorsprungstruktur korrespondierende Dichtstruktur auf, die an der steifen Vorsprungstruktur fluiddicht anliegt. Dies stellt eine vorteilhafte Realisierung für die fluiddichte Trennwandstruktur zur Trennung des Hohlraums in die mehreren Fluidkammern dar. Die Dichtstruktur kann beispielsweise in Form einer Erhebung an der Kammerdecke ausgebildet sein, an welcher die Vorsprungstruktur anliegt. In entsprechenden Ausführungen kann alternativ die Dichtstruktur in Form einer Rille in der Kammerdecke ausgebildet sein, in welcher die Vorsprungstruktur formschlüssig anliegt bzw. eingreift.

In einer Ausgestaltung der Erfindung umfasst die Strahlscheibeneinheit eine äußere Strahlscheibenplatte mit Durchtrittsöffnungen und die Kammerdecke. Dabei liegt die Kammerdecke gegen eine Innenseite der äußeren Strahlscheibenplatte an und weist Strahlaustrittsnippel auf, welche die ersten und zweiten Brausestrahlaustrittsöffnungen bilden und sich in die Durchtrittsöffnungen oder durch diese hindurch erstrecken. Dies stellt eine vorteilhafte Realisierung für die Strahlscheibeneinheit dar. Die Kammerdecke ist zwischen dem Kammerboden und der äußeren Strahlscheibenplatte, insbesondere formschlüssig, angeordnet, wobei vorzugsweise der Kammerboden mit der Strahlscheibenplatte, insbesondere lösbar, verbunden ist, wodurch die Kammerdecke zwischen dem Kammerboden und der Strahlscheibenplatte z.B. klemmend gehalten sein kann.

In einer Weiterbildung der Erfindung weist die Brause ein Ventil mit einem Ventilschließkörper auf, wobei der Ventilschließkörper in dem Grundkörper zwischen mindestens einer ersten und einer zweiten Einstellposition beweglich angeordnet ist und zum wahlweisen Absperren und Freigeben der ersten und/oder der zweiten Fluidverbindung eingerichtet ist. In einer alternativen Ausführung ist das Ventil außerhalb der Brause angeordnet bzw. verbaut.

In einer Ausgestaltung der Erfindung gibt der Ventilschließkörper in der ersten Einstellposition eine erste der Fluidverbindungen frei und sperrt eine zweite der Fluidverbindungen ab. In der zweiten Einstellposition sperrt er die erste Fluidverbindung ab und gibt die zweite Fluidverbindung frei. Dies stellt eine funktionell zuverlässige und fertigungstechnisch einfach herstellbare Realisierung für das Ventil als entsprechendes Umstellventil dar. In einer alternativen Ausführung gibt der Ventilschließkörper in einer entsprechenden Einstellposition beide Fluidverbindungen gleichzeitig frei oder sperrt beide Fluidverbindungen gleichzeitig ab. In entsprechenden Ausführungen gibt der Ventilschließkörper in der ersten Einstellposition nur eine der beiden Fluidverbindungen frei und gibt in der zweiten Einstellposition beide Fluidverbindungen gleichzeitig frei. Dabei kann in diesem Fall der Ventilschließkörper z.B. in einer dritten Einstellposition beide Fluidverbindungen absperren.

In einer Weiterbildung der Erfindung ist die Brause eine Handbrause. In alternativen Weiterbildungen ist die Brause eine Kopfbrause oder eine Seitenbrause, z.B. eine solche für eine sanitäre Duscheinrichtung. In einer alternativen Ausführung ist die Brause eine Küchenbrause.

Vorteilhafte Ausführungsformen der Erfindung sind in den Zeichnungen dargestellt und werden nachfolgend beschrieben. Diese und weitere Ausführungsformen der Erfindung werden nachfolgend näher beschrieben. Hierbei zeigen:
- Fig. 1: eine Draufsicht von unten auf eine erste Ausführung einer erfindungsgemäßen Brause in Form einer Handbrause mit einem Grundkörper, einer Strahlscheibeneinheit, mehreren Fluidverbindungen und einem Ventil,
- Fig. 2: eine Schnittansicht längs einer Linie II-II von Fig. 1,
- Fig. 3: eine perspektivische Explosionsansicht der Strahlscheibeneinheit und des Ventils der Handbrause von Fig. 1 von unten,
- Fig. 4: eine perspektivische Explosionsansicht der Strahlscheibeneinheit und des Ventils der Handbrause von oben,
- Fig. 5: eine Schnittansicht längs einer Linie V-V von Fig. 2,
- Fig. 6: eine schematische Draufsicht von unten auf einen Kammerboden einer runden Strahlscheibeneinheit für eine zweite Ausführung einer erfindungsgemäßen Brause, die z.B. als Kopfbrause konfiguriert sein kann,
- Fig. 7: eine schematische Schnittansicht längs einer Linie VII-VII von Fig. 6, wobei die Strahlscheibeneinheit einen Kammerboden, eine Kammerdecke und eine äußere Strahlscheibenplatte aufweist,
- Fig. 8: eine schematische Schnittansicht gemäß Fig. 7, wobei eine steife Einlegestruktur zur Bildung einer Trennwandstruktur zwischen dem Kammerboden und der Kammerdecke angeordnet ist,
- Fig. 9: eine schematische Schnittansicht einer eckigen Strahlscheibeneinheit für eine dritte Ausführung einer erfindungsgemäßen Brause,
- Fig. 10: eine schematische Draufsicht von unten auf einen Kammerboden einer runden Strahlscheibeneinheit für eine vierte Ausführung einer erfindungsgemäßen Brause, und
- Fig. 11: eine schematische Draufsicht von unten auf einen Kammerboden einer runden Strahlscheibeneinheit für eine fünfte Ausführung einer erfindungsgemäßen Brause.

Wie aus den Figuren 1 bis 11 anhand exemplarischer Ausführungen ersichtlich ist, umfasst die erfindungsgemäße Brause einen Grundkörper 1 mit einem Brausefluideinlass 2 und eine Strahlscheibeneinheit 3, die sich an einer Brausestrahlaustrittsseite 4 des Grundkörpers 1 befindet. Weiter umfasst die Brause zwei voneinander fluidgetrennte Gruppen von Brausestrahlaustrittsöffnungen 5, 6, eine erste und eine zweite Fluidverbindung 7, 8 vom Brausefluideinlass 2 zu je einer der Gruppen von Brausestrahlaustrittsöffnungen 5, 6.

Im gezeigten Beispiel der Fig. 1 bis 5 handelt es sich um eine Handbrause, die z.B. für sanitäre Verwendungen geeignet ist, und ein Ventil 11 aufweist. Das Ventil 11 weist einen Ventilschließkörper 12 auf, der in dem Grundkörper 1 zwischen mindestens einer ersten Einstellposition und einer zweiten Einstellposition beweglich angeordnet ist und zum wahlweisen Absperren und Freigeben der ersten Fluidverbindung 7 und der zweiten Fluidverbindung 8 eingerichtet ist. Im gezeigten Beispiel ist das Ventil 11 als Umstellventil konfiguriert, das über einen Druckknopf betätigt werden kann, wobei eine Weiterschalteinrichtung des Ventils 11 an sich bekannter Art den Ventilschließkörper 12 in die definierten Einstellpositionen bewegt.

In vorteilhaften Ausführungsformen gibt der Ventilschließkörper 12 in der ersten Einstellposition die erste Fluidverbindung 7 frei und sperrt die zweite Fluidverbindung 8 ab. In der zweiten Einstellposition sperrt der Ventilschließkörper 12 die erste Fluidverbindung 7 ab und gibt die zweite Fluidverbindung 8 frei.

In alternativen Ausführungsformen gibt der Ventilschließkörper 12 in einer entsprechenden Einstellposition beide Fluidverbindungen 7, 8 gleichzeitig frei oder sperrt in einer entsprechenden Einstellposition beide Fluidverbindungen 7, 8 gleichzeitig ab. In entsprechenden Ausführungen gibt der Ventilschließkörper in einer ersten Einstellposition nur eine der beiden Fluidverbindungen 7, 8 frei und gibt in einer zweiten Einstellposition beide Fluidverbindungen 7, 8 gleichzeitig frei.

In alternativen, nicht gezeigten Ausführungsformen ist das Ventil 11 außerhalb der Brause angeordnet. Der Brausefluideinlass 2 ist in diesem Fall aus mehreren voneinander getrennten Fluidleitungen gebildet.

Bei der erfindungsgemäßen Brause ist im Grundkörper 1 ein von einem Kammerboden 16 und einer Kammerdecke 18 begrenzter Hohlraum 9 gebildet, wie insbesondere in den Fig. 2 und 5 gezeigt ist. Der Hohlraum 9 ist durch eine fluiddichte Trennwandstruktur 23 zwischen dem Kammerboden 16 und der Kammerdecke 18 in mehrere lateral voneinander getrennte Fluidkammern 19, 20 aufgeteilt. Dabei ist eine erste Fluidkammer 19 Teil der ersten Fluidverbindung 7, und eine zweite Fluidkammer 20 ist Teil der zweiten Fluidverbindung 8. Folglich steht die erste Gruppe von Brausestrahlaustrittsöffnungen 5 mit der ersten Fluidkammer 19 in Fluidverbindung, und die zweite Gruppe von Brausestrahlaustrittsöffnungen 6 steht mit der zweiten Fluidkammer 20 in Fluidverbindung, wie in der Fig. 5 gezeigt ist. Die erste Fluidkammer 19 weist einen von einem Einlass 13 in die erste Fluidkammer 19 abgehenden ersten Hauptkanal 15 und erste Abzweigkanäle 14 auf, speziell mindestens zwei von dem einen ersten Hauptkanal 15 abgehende, benachbarte erste Abzweigkanäle 14₁, 14₂, die lateral durch einen zwischenliegenden Bereich B2 der zweiten Fluidkammer 20 voneinander beabstandet angeordnet sind, wie ebenfalls aus Fig. 5 ersichtlich ist. Dies ist beispielsweise auch bei der zweiten Ausführung (Fig. 6), der dritten Ausführung (Fig. 9) und der vierten Ausführung (Fig. 10) der erfindungsgemäßen Brause gezeigt. In den ersten Abzweigkanälen 14 sind vorzugsweise die Brausestrahlaustrittsöffnungen 5 nach dem Fluidverlauf im Abzweigkanal 14 in einer Reihe nacheinander angeordnet, d.h. die Brausestrahlaustrittsöffnungen 5 werden entlang einer gemeinsamen Fluidströmungslinie in dem Abzweigkanal 14 hintereinander angeströmt, wie dies beispielsweise bei einer Reihenschaltung der Fall ist.

Bei der fünften Ausführung der erfindungsgemäßen Brause gemäß Fig. 11 weist die erste Fluidkammer 19 mehrere, von einem Einlass 13 in die erste Fluidkammer 19 abgehende erste Hauptkanäle 15₁, 15₂ und mindestens zwei von mindestens einem der mehreren ersten Hauptkanäle 15₁, 15₂ abgehende, benachbarte erste Abzweigkanäle 14 auf, wobei zwei benachbarte, von zwei der ersten Hauptkanäle 15₁, 15₂ versorgte Bereiche B11, B12 der ersten Fluidkammer 19 lateral durch einen zwischenliegenden Bereich B2 der zweiten Fluidkammer 20 voneinander beabstandet angeordnet sind.

In der gezeigten Ausführung gemäß Fig. 10 weist die Strahlscheibeneinheit 3 mehr als zwei voneinander fluidgetrennte Gruppen von Brausestrahlaustrittsöffnungen 5, 6 und mehr als zwei Fluidverbindungen 7, 8 vom Brausefluideinlass 2 zu je einer der Gruppen von Brausestrahlaustrittsöffnungen 5, 6 auf. Bei dieser Ausführung ist somit der Hohlraum 9 durch die Trennwandstruktur 23 zwischen dem Kammerboden 16 und der Kammerdecke 18 in mehr als zwei, vorliegend in sechs, voneinander getrennte Fluidkammern 19, 20, 35, 36, 37, 38 aufgeteilt. Die Einlässe der Fluidkammern 35, 36, 37, 38 sind analog zu den Einlässen 13, 34 der Fluidkammern 19, 20 ausgebildet, sind jedoch der Übersichtlichkeit halber in der Fig. 10 nicht mit einem Bezugszeichen versehen. Alternativ sind mehrere der Fluidkammern 19, 20, 35, 36, 37, 38 miteinander verbunden, beispielsweise einerseits die Fluidkammern 19, 35, 37 und andererseits die Fluidkammern 20, 36, 38. Um die Fluidkammern 19, 20, 35, 36, 37, 38 miteinander zu verbinden, münden die jeweiligen Einlässe in diese Fluidkammern 19, 20, 35, 36, 37, 38 stromaufwärts ineinander.

In entsprechenden Ausführungen, wie z.B. gemäß den Fig. 1 bis 7 und 9 bis 11, weist der Kammerboden 16 auf seiner der Kammerdecke 18 zugewandten Seite eine steife Vorsprungstruktur 22 auf, die unter Bildung der Trennwandstruktur 23 mit der Kammerdecke 18 zusammenwirkt, wie insbesondere in den Fig. 2 und 3 gezeigt ist. Die Vorsprungstruktur 22 ist bei den gezeigten Ausführungen im Wesentlichen vertikal, d.h. senkrecht, zu dem Kammerboden 16 ausgebildet, liegt an der Kammerdecke 18 fluiddicht an und bildet die Trennwandstruktur 23. Im vorliegenden Fall ist die Kammerdecke 18 als eine Strahlmatte ausgebildet, welche vorzugsweise aus Silikon oder einem vergleichbaren elastomeren Werkstoff gebildet ist.

In Ausführungen wie derjenigen gemäß Fig. 8 ist im Grundkörper 1 zwischen dem Kammerboden 16 und der Kammerdecke 18 eine steife Einlegestruktur 33 angeordnet, die unter Bildung der Trennwandstruktur 23 mit dem Kammerboden 16 und der Kammerdecke 18 zusammenwirkt. Die Einlegestruktur 33 hat eine kammerbildende Funktion, ist im Wesentlichen vertikal zu dem Kammerboden 16 und der Kammerdecke 18 ausgebildet, liegt sowohl an dem Kammerboden 16 als auch an der Kammerdecke 18 fluiddicht an und bildet die Trennwandstruktur 23. Die Einlegestruktur 33 kann wie im gezeigten Beispiel als eine Platte mit Ausnehmungen zur Bildung des Hohlraums 9 gebildet sein. Alternativ sind jedoch auch anders geformte Einlegestrukturen denkbar, insbesondere mit einer dünnwandigen Trennwandstruktur.

Bei einer nicht gezeigten Ausführung weist die Kammerdecke 18 auf ihrer dem Kammerboden 16 zugewandten Seite eine steife Vorsprungstruktur 22 auf, die unter Bildung der Trennwandstruktur 23 mit dem Kammerboden 16 zusammenwirkt. In alternativen Ausführungen kann sowohl der Kammerboden 16 auf seiner der Kammerdecke 18 zugewandten Seite als auch die Kammerdecke 18 auf ihrer dem Kammerboden 16 zugewandten Seite jeweils eine steife Vorsprungstruktur 22 aufweisen, die zusammen die Trennwandstruktur 23 bilden.

Bei der in Fig. 1 bis 5 gezeigten Ausführung, den in Fig. 6 und 9 bis 11 gezeigten Ausführungen und anderen entsprechenden Ausführungen ist die Vorsprungstruktur 22 einteilig an dem Kammerboden 16 ausgebildet. Zudem sind in vorteilhaften Realisierungen, wie in den gezeigten Beispielen, der Kammerboden 16 und die Kammerdecke 18 an separaten Bauteilen ausgebildet, wie insbesondere in den Fig. 3 und 4 gezeigt ist.

In entsprechenden Ausführungsformen sind die ersten und zweiten Brausestrahlaustrittsöffnungen 5, 6 in einem Teilbereich, vorliegend in einem Mittenbereich, der Strahlscheibeneinheit 3 in einem Schachbrettmuster angeordnet, wie dies im Beispiel der Fig. 1 bis 5 der Fall ist und insbesondere in der Fig. 1 ersichtlich ist. Mit anderen Worten liegen in dem Mittenbereich der Strahlscheibeneinheit 3 die ersten Brausestrahlaustrittsöffnungen 5 und die zweiten Brausestrahlaustrittsöffnungen 6 sowohl in einer Zeilenrichtung ZR bzw. horizontalen Richtung als auch in einer Spaltenrichtung SR bzw. vertikalen Richtung abwechselnd nebeneinander, während längs zugehöriger Diagonalen jeweils nur die ersten bzw. die zweiten Brausestrahlaustrittsöffnungen 5, 6 aufeinanderfolgend angeordnet sind. Die Spaltenrichtung SR bzw. die vertikale Richtung verläuft dabei parallel zu einer Längsschnittebene E der Brause, wie in Fig. 1 gezeigt ist. Die Zeilenrichtung ZR bzw. die horizontale Richtung verläuft dementsprechend senkrecht zu dieser Längsebene E.

In vorteilhaften Ausführungsformen weist die zweite Fluidkammer 20 einen oder mehrere, von einem Einlass 34 in die zweite Fluidkammer 20 abgehende zweite Hauptkanäle 26, 26₁, 26₂, wie in den Beispielen gezeigt ist, und mindestens zwei von dem einen oder von mindestens einem der mehreren zweiten Hauptkanäle 26, 26₁, 26₂ abgehende, benachbarte zweite Abzweigkanäle 25 auf, die von einem gemeinsamen zweiten Hauptkanal 26, 26₁, 26₂ abgehen. Zudem sind in vorteilhaften Realisierungen, wie in den gezeigten Beispielen, mindestens zwei der ersten Abzweigkanäle 14 und mindestens einer der zweiten Abzweigkanäle 25 ineinander verschachtelt angeordnet. Der mindestens eine der zweiten Abzweigkanäle 25 grenzt dabei, wie in den in Fig. 1 bis 10 gezeigten Ausführungen, entlang seiner Längserstreckung mit seinen beiden Längsseiten zumindest abschnittsweise an jeweils einen der mindestens zwei der ersten Abzweigkanäle 14 an. Mindestens zwei der ersten Abzweigkanäle 14, 14₁, 14₂ und mindestens einer der zweiten Abzweigkanäle 25 greifen somit kammartig ineinander.

Bei den Ausführungen gemäß der Fig. 1 bis 10 weist die zweite Fluidkammer 20 einen zweiten Hauptkanal 26 und mindestens zwei von dem einen Hauptkanal 26 abgehende, benachbarte zweite Abzweigkanäle 25 auf. Bei der Ausführung gemäß der Fig. 11 weist die zweite Fluidkammer 20 mehrere zweite Hauptkanäle 26, 26₁, 26₂ und mindestens zwei von mindestens einem der mehreren zweiten Hauptkanäle 26, 26₁, 26₂ abgehende, benachbarte zweite Abzweigkanäle 25 auf.

In vorteilhaften Ausführungsformen sind, wie in den gezeigten Beispielen, die von dem jeweiligen Hauptkanal 15, 26 abgehenden Abzweigkanäle 14, 25 als Sackgassenkanäle ausgebildet. Bei den Ausführungen gemäß den Fig. 1 bis 5 und 9 sind die Brausestrahlaustrittsöffnungen 5, 6 jeweils entlang der Hauptkanäle 15, 26 und der Abzweigkanäle 14, 25 angeordnet.

In einer alternativen Ausführung sind die Brausestrahlaustrittsöffnungen 5, 6 nur entlang der Abzweigkanäle 14, 25 angeordnet, wie dies bei den Ausführungen gemäß den Fig. 6, 10 und 11 realisiert ist.

In vorteilhaften Realisierungen verläuft, wie in den entsprechenden gezeigten Beispielen, der erste Hauptkanal 15 und/oder der zweite Hauptkanal 26 ringförmig und die von ihm abgehenden Abzweigkanäle 14, 25 verlaufen vom zugehörigen Hauptkanal 15, 26 abgehend nach innen oder nach außen.

In der gemäß Fig. 5 gezeigten Ausführung verläuft der erste Hauptkanal 15 ringförmig und die von ihm abgehenden Abzweigkanäle 14 verlaufen nach innen und nach außen. Der zweite Hauptkanal 26 ist in einem Mittenbereich der Strahlscheibeneinheit 3 angeordnet und die von ihm abgehenden Abzweigkanäle 25 verlaufen nach außen in Richtung des ersten Hauptkanals 15.

In vorteilhaften, alternativen Ausführungen liegen der erste Hauptkanal 15 und der zweite Hauptkanal 26 auf jeweils einer Radiuslinie R der Strahlscheibeneinheit 3, wie dies in den Beispielen der Fig. 6 und 11 realisiert ist. Der erste Hauptkanal 15 und der zweite Hauptkanal 26 liegen bei den Beispielen gemäß Fig. 6 und 11 auf einer gemeinsamen Achse. Die Abzweigkanäle 14, 25 verlaufen in entsprechenden Ausführungen, wie in den gezeigten Beispielen, von dem jeweiligen Hauptkanal 15, 26 abgehend kreisbogenförmig, d.h. entlang von Kreisbogenliniensegmenten mit einem Kreiszentrum in der Mitte der Strahlscheibeneinheit 3, und grenzen mit ihren Enden an den anderen Hauptkanal 15, 26 an.

In entsprechenden Realisierungen liegt zumindest ein Teil der ersten und zweiten Brausestrahlaustrittsöffnungen 5, 6, wie im Beispiel der Fig. 6, in Umfangsrichtung alternierend auf einer oder mehreren, konzentrischen Kreislinien K, wie in der Fig. 6 dargestellt ist.

In nicht gezeigten Ausführungen liegt zumindest ein Teil der ersten und zweiten Brausestrahlaustrittsöffnungen 5, 6 in Umfangsrichtung alternierend auf einer oder mehreren, konzentrischen Ovallinien oder Polygonlinien.

In vorteilhaften Ausführungsformen ist der Kammerboden 16, wie in den gezeigten Beispielen ersichtlich, als eine steife Platte aus einem steifen Material gebildet und die Kammerdecke 18 ist, wie im gezeigten Beispiel, als eine Elastomerplatte gebildet, wobei der Kammerboden 16, in den Beispielen der Fig. 1 bis 7 und 9 bis 11, auf seiner der Kammerdecke 18 zugewandten Seite die Vorsprungstruktur 22 aufweist, wie insbesondere in den Fig. 3 und 4 gezeigt ist.

Bei nicht gezeigten Ausführungen ist die Kammerdecke 18 als eine steife Platte aus einem steifen Material gebildet und der Kammerboden 16 ist als eine Elastomerplatte gebildet, wobei die Kammerdecke 18 auf ihrer dem Kammerboden 16 zugewandten Seite die Vorsprungstruktur 22 aufweist. Unter steif ist hierbei vorliegend zu verstehen, dass das betreffende Element signifikant steifer ist als die Elastomerplatte, was nicht ausschließt, dass das betreffende Element in einem gewissen, relativ geringeren Maß elastisch bzw. flexibel ist.

In entsprechenden Realisierungen weist die Kammerdecke 18, wie im gezeigten Beispiel der Fig. 1 bis 5 ersichtlich, auf ihrer dem Kammerboden 16 zugewandten Seite eine zu deren steifen Vorsprungstruktur 22 korrespondierende Dichtstruktur 27 auf, die an der steifen Vorsprungstruktur 22 fluiddicht anliegt, wie in der Fig. 4 dargestellt ist. Die Dichtstruktur 27 ist in entsprechenden Ausführungen, wie im gezeigten Beispiel, in Form einer Erhebung an der Kammerdecke 18 ausgebildet, an welche die Vorsprungstruktur 22 anliegt.

In einer nicht gezeigten Ausführung ist die Dichtstruktur 27 in Form einer Rille in der Kammerdecke 18 ausgebildet, in welcher die Vorsprungstruktur 22 formschlüssig anliegt.

In einer vorteilhaften Ausführung umfasst die Strahlscheibeneinheit 3, wie beispielsweise in den gezeigten Beispielen der Fig. 1 bis 8 erkennbar, eine äußere Strahlscheibenplatte 29 mit Durchtrittsöffnungen 30 und die Kammerdecke 18, wobei die Kammerdecke 18 gegen eine Innenseite 31 der äußeren Strahlscheibenplatte 29 anliegt und Strahlaustrittsnippel 32 aufweist, welche die ersten und zweiten Brausestrahlaustrittsöffnungen 5, 6 bilden und sich in die Durchtrittsöffnungen 30 oder durch diese hindurch erstrecken, wie in den Fig. 2 bis 4 gezeigt ist. Im gezeigten Fall ist die Kammerdecke 18 zwischen dem Kammerboden 16 und der äußeren Strahlscheibenplatte 29 formschlüssig angeordnet bzw. gehalten, wobei der Kammerboden 16 mit der Strahlscheibenplatte 3 lösbar verbunden ist. Dadurch ist die Kammerdecke 18 zwischen dem Kammerboden 16 und der Strahlscheibenplatte 29 klemmend gehalten. Die Verbindung zwischen dem Kammerboden 16 und der äußeren Strahlscheibenplatte 29 ist in der gezeigten Ausführung durch eine Schnappverbindung realisiert, wie in den Fig. 3 und 4 ersichtlich ist. Die äußere Strahlscheibenplatte 29 ist in entsprechenden Ausführungen als eine steife Platte aus einem steifen Material gebildet.

In entsprechenden Ausführungen bildet die Strahlscheibeneinheit 3, wie im Beispiel der Fig. 1 bis 5, einen Kartuschenkörper aus der Strahlscheibenplatte 29, der mit dieser zusammengeclipsten, den Kammerboden 16 bildenden steifen Platte und der zwischenliegenden, die Kammerdecke 18 bildenden Elastomerplatte, wobei der so gebildete Kartuschenkörper in einen zugehörigen Aufnahmeraum im Brausegrundkörper 4 eingefügt und darin vorzugsweise lösbar gehalten werden kann.

In der in Fig. 1 und 2 gezeigten Ausführung ist die Brause eine Handbrause. In einer alternativen Ausführung ist die Brause eine Kopfbrause oder eine Seitenbrause. Die Ausführung von Fig. 6 ist als Kopfbrause oder Handbrause verwendbar. Dabei kann die Strahlscheibeneinheit 3 sowohl bei einer Handbrause als auch bei einer Kopfbrause eine runde, insbesondere kreisrunde, Form, wie in den Beispielen der Fig. 1 bis 6, oder eine eckige Form, ggf. eine leicht in den Eckbereichen gerundete Form, aufweisen. Die Ausführung gemäß Fig. 7 kann z.B. gut für eine derartige Brause mit eckiger, z.B. viereckiger, Form verwendet werden.

Wie die gezeigten und die weiteren oben erläuterten Ausführungsbeispiele deutlich machen, stellt die Erfindung eine Brause zur Verfügung, die mit vergleichsweise einfachem Aufbau mit relativ wenig Bauteilen realisierbar ist, dabei eine kompakte, schlanke Bauweise mit geringen Herstellungskosten ermöglicht sowie eine geringe Nachtropfzeit und einen geringen Wasserverbrauch bietet. Zudem ermöglicht die erfindungsgemäße Brause eine vergleichsweise homogene Strahlperformance, indem sowohl die ersten Brausestrahlaustrittsöffnungen als auch die zweiten Brausestrahlaustrittsöffnungen in der Strahlscheibeneinheit oder jedenfalls über einen Teilbereich derselben hinweg gleichmäßig verteilt abgeordnet sind. In entsprechenden Ausführungen kann vorgesehen sein, zeitweilig nur circa die Hälfte der Düsen zu beaufschlagen, wodurch die Brause eine nahezu doppelte Strahlkraft aufweisen kann. Dies führt aufgrund der großen Benetzungsfläche beispielsweise zu einem großflächigen, angenehmen Massageeffekt und zu einer guten Shampooausspülung bei geringem Verbrauch.

## Patentansprüche

1. Brause, insbesondere Sanitärbrause, mit
- einem Grundkörper (1) mit einem Brausefluideinlass (2),
- einer Strahlscheibeneinheit (3), die sich an einer Brausestrahlaustrittsseite (4) des Grundkörpers (1) befindet und mehrere voneinander fluidgetrennte Gruppen von Brausestrahlaustrittsöffnungen (5, 6) aufweist, und
- mindestens einer ersten und einer zweiten Fluidverbindung (7, 8) vom Brausefluideinlass (2) zu je einer der Gruppen von Brausestrahlaustrittsöffnungen (5, 6)
**dadurch gekennzeichnet, dass**
- im Grundkörper (1) ein von einem Kammerboden (16) und einer Kammerdecke (18) begrenzter Hohlraum (9) gebildet ist, der durch eine fluiddichte Trennwandstruktur (23) zwischen dem Kammerboden (16) und der Kammerdecke (18) in mehrere lateral voneinander getrennte Fluidkammern (19, 20) aufgeteilt ist, wobei eine erste (19) der Fluidkammern (19, 20) Teil der ersten Fluidverbindung (7) ist und einer zweite (20) der Fluidkammern (19, 20) Teil der zweiten Fluidverbindung (8) ist, und
- die erste Fluidkammer (19) einen oder mehrere, von einem Einlass (13) in die erste Fluidkammer (19) abgehende erste Hauptkanäle (15, 15₁, 15₂) und mindestens zwei von dem einen oder von mindestens einem der mehreren ersten Hauptkanäle (15, 15₁, 15₂) abgehende, benachbarte erste Abzweigkanäle (14, 14₁, 14₂) aufweist, wobei die zwei benachbarten ersten Abzweigkanäle (14₁, 14₂) oder zwei benachbarte, von zwei der ersten Hauptkanäle (15₁, 15₂) versorgte Bereiche (B11, B12) der ersten Fluidkammer (19) lateral durch einen zwischenliegenden Bereich (B2) der zweiten Fluidkammer (20) voneinander beabstandet angeordnet sind.

2. Brause nach Anspruch 1, weiter **dadurch gekennzeichnet, dass**
- der Kammerboden (16) auf seiner der Kammerdecke (18) zugewandten Seite eine steife Vorsprungstruktur (22) aufweist, die unter Bildung der Trennwandstruktur (23) mit der Kammerdecke (18) zusammenwirkt, oder
- die Kammerdecke (18) auf ihrer dem Kammerboden (16) zugewandten Seite eine steife Vorsprungstruktur (22) aufweist, die unter Bildung der Trennwandstruktur (23) mit dem Kammerboden (16) zusammenwirkt.

3. Brause nach Anspruch 1, weiter **dadurch gekennzeichnet, dass** im Grundkörper (1) zwischen dem Kammerboden (16) und der Kammerdecke (18) eine steife Einlegestruktur (33) angeordnet ist, die unter Bildung der Trennwandstruktur (23) mit dem Kammerboden (16) und der Kammerdecke (18) zusammenwirkt.

4. Brause nach einem der Ansprüche 1 bis 3, weiter **dadurch gekennzeichnet, dass**
- die zweite Fluidkammer (20) einen oder mehrere, von einem Einlass in die zweite Fluidkammer (20) abgehende zweite Hauptkanäle (26, 26₁, 26₂) und mindestens zwei von dem einen oder von mindestens einem der mehreren zweiten Hauptkanäle (26, 26₁, 26₂) abgehende, benachbarte zweite Abzweigkanäle (25) aufweist, die von einem gemeinsamen zweiten Hauptkanal (26) abgehen, und
- mindestens zwei der ersten Abzweigkanäle (14) und mindestens einer der zweiten Abzweigkanäle (25) ineinander verschachtelt angeordnet sind.

5. Brause nach Anspruch 4, weiter **dadurch gekennzeichnet, dass** die von dem jeweiligen Hauptkanal (15, 26) abgehenden Abzweigkanäle (14, 25) als Sackgassenkanäle ausgebildet sind.

6. Brause nach Anspruch 5, weiter **dadurch gekennzeichnet, dass** der erste Hauptkanal (15) und/oder der zweite Hauptkanal (26) ringförmig verläuft und die Abzweigkanäle (14, 25) vom zugehörigen Hauptkanal (15, 26) abgehend nach innen oder außen verlaufen.

7. Brause nach Anspruch 5, weiter **dadurch gekennzeichnet, dass** der erste Hauptkanal (15) und/oder der zweite Hauptkanal (26) auf einer, insbesondere gemeinsamen, Radiuslinie (R) der Strahlscheibeneinheit (3) liegen und die Abzweigkanäle (14, 25) davon abgehend bogenförmig verlaufen.

8. Brause nach einem der Ansprüche 1 bis 7, weiter **dadurch gekennzeichnet, dass** zumindest ein Teil der ersten und zweiten Brausestrahlaustrittsöffnungen (5, 6) in Umfangsrichtung alternierend auf einer oder mehreren konzentrischen Kreislinien oder Ovallinien oder Polygonlinien liegt.

9. Brause nach einem der Ansprüche 1 bis 8, weiter **dadurch gekennzeichnet, dass** der Kammerboden (16) als eine steife Platte aus einem steifen Material gebildet ist und die Kammerdecke (18) als eine Elastomerplatte gebildet ist, wobei der Kammerboden (16) auf seiner der Kammerdecke (18) zugewandten Seite die Vorsprungstruktur (22) aufweist.

10. Brause nach Anspruch 9, weiter **dadurch gekennzeichnet, dass** die Kammerdecke (18) auf ihrer dem Kammerboden (16) zugewandten Seite eine zu deren steifen Vorsprungstruktur (22) korrespondierende Dichtstruktur (27) aufweist, die an der steifen Vorsprungstruktur (22) fluiddicht anliegt.

11. Brause nach Anspruch 9 oder 10, weiter **dadurch gekennzeichnet, dass** die Strahlscheibeneinheit (3) eine äußere Strahlscheibenplatte (29) mit Durchtrittsöffnungen (30) und die Kammerdecke (18) umfasst, wobei die Kammerdecke (18) gegen eine Innenseite (31) der äußeren Strahlscheibenplatte (29) anliegt und Strahlaustrittsnippel (32) aufweist, welche die ersten und zweiten Brausestrahlaustrittsöffnungen (5, 6) bilden und sich in die Durchtrittsöffnungen (30) oder durch diese hindurch erstrecken.

12. Brause nach einem der Ansprüche 1 bis 11, weiter **dadurch gekennzeichnet, dass** die Brause ein Ventil (11) mit einem Ventilschließkörper (12) aufweist, wobei der Ventilschließkörper (12) in dem Grundkörper (1) zwischen mindestens einer ersten und einer zweiten Einstellposition beweglich angeordnet ist und zum wahlweisen Absperren und Freigeben der ersten und/oder der zweiten Fluidverbindung (7, 8) eingerichtet ist.

13. Brause nach Anspruch 12, weiter **dadurch gekennzeichnet, dass** der Ventilschließkörper (12) in der ersten Einstellposition eine erste (7) der Fluidverbindungen (7, 8) freigibt und eine zweite (8) der Fluidverbindungen (7, 8) absperrt und in der zweiten Einstellposition die erste Fluidverbindung (7) absperrt und die zweite Fluidverbindung (8) freigibt.

14. Brause nach einem der Ansprüche 1 bis 13, weiter **dadurch gekennzeichnet, dass** sie eine Handbrause oder eine Kopfbrause oder eine Seitenbrause ist.
